# EUROPÄISCHE PATENTSCHRIFT

(11) **EP 0 658 427 B1**
(45) Veröffentlichungstag und Bekanntmachung des Hinweises auf die Patenterteilung: **19.03.1997**
(21) Anmeldenummer: 94119053.0
(22) Anmeldetag: 02.12.1994
(51) Int. Cl.: B41F 23/04

(54) **Trockenvorrichtung**
Curing apparatus
Dispositif de séchage

(30) Priorität: 16.12.1993 DE 4343085
(43) Veröffentlichungstag der Anmeldung: 21.06.1995
(73) Patentinhaber: U.E. SEBALD DRUCK UND VERLAG GmbH, D-90403 Nürnberg (DE)
(72) Erfinder: Straubinger, Werner, D-90403 Nürnberg (DE); Pecher, Günter, D-91484 Sugenheim (DE); Kohlmann, Richard, D-90559 Burgtann (DE)
(74) Vertreter: Strasser, Wolfgang, Dipl.-Phys

(56) Entgegenhaltungen:
- EP-A- 0 035 741
- EP-A- 0 553 799
- EP-A- 0 598 240
- CH-A- 494 127
- DE-A- 3 114 406

## Beschreibung

Die Erfindung betrifft eine Trockenvorrichtung der im Oberbegriff des Anspruches 1 niedergelegten Art.

Bei herkömmlichen Rotations-Tiefdruckmaschinen sind die Druckwerke, die eine Papierbahn mit hoher Geschwindigkeit durchläuft, horizontal nebeneinander angeordnet. Oberhalb eines jeden Druckwerks befindet sich ein nach unten offenes, kastenartiges Trocknergehäuse, in das die aus dem Druckwerk austretende Papierbahn hineinläuft. Im Trocknergehäuse wird die Papierbahn mit Hilfe von Führungs- und Umlenkwalzen, die als Leitspindeln bezeichnet werden, über eine möglichst lange Strecke geführt, bevor sie von oben her zum nächsten Druckwerk gelangt, um dort mit einer weiteren Farbe bedruckt zu werden.

Um die Trocknung durchzuführen, befinden sich in jedem der Trocknergehäuse sogenannte Prallstrahl-Düsenanordnungen, die jeweils paarig auf einander gegenüberliegenden Seiten der Papierbahn angeordnet sind. Jede dieser Prallstrahl-Düsenanordnungen umfaßt eine vielzahl von zueinander parallelen Düsenrohren, die in Bewegungsrichtung der Papierbahn hintereinander so angeordnet sind, daß sie sich quer zur Bewegungsrichtung im wesentlichen über die gesamte Breite der Papierbahn erstrecken. Jedes der Düsenrohre weist eine Vielzahl von Luftaustrittsdüsen auf, mit denen es der jeweiligen Seite der Papierbahn in geringem Abstand gegenüberliegt. Für jede Prallstrahl-Düsenanordnung ist ein eigenes Gebläse vorgesehen, das Luft aus dem Inneren des Trocknergehäuses ansaugt und den Düsenrohren zuführt, durch deren Düsenöffnungen die Luft strahlartig austritt und auf die betreffende Papierbahnseite prallt. Da diese Luft erwärmt ist, führt sie zu einer Trocknung der im vorausgehenden Druckwerk aufgebrachten Farbe, d.h. das Lösemittel der Farbe, beispielsweise Toluol, wird dazu gebracht, aus dem Farbauftrag und dem Papier weitgehend herauszudiffundieren. Dadurch reichert sich die im Trocknergehäuse durch die Gebläse umgewälzte Luft mit Lösemitteldämpfen an. Um deren Konzentration nicht über einen zulässigen Wert (im allgemeinen 50 % der unteren Explosionsgrenze) ansteigen zu lassen, muß aus dem Trocknergehäuse ständig Luft abgesaugt und einer Lösemittel-Abscheideanlage zugeführt werden.

Diese Abscheideanlage arbeitet um so günstiger, je stärker die ihr zugeführte Luft mit Lösemitteldämpfen beladen ist. Es wäre also optimal, möglichst nahe an den oben erwähnten zulässigen Grenzwert heranzugehen. Dies ist in der Praxis aber nicht möglich, weil die Absaugung von Luft aus dem Trocknergehäuse außerdem die Aufgabe hat, einen Unterdruck zu erzeugen, der ein Ausblasen von Lösemitteldämpfen aus dem Trocknergehäuse in dessen unmittelbare Umgebung möglichst verhindern soll. Wegen der großen Weite der Öffnungen, die das Trocknergehäuse insbesondere zum darunterliegenden Druckwerk hin aufweist, muß für den zuletzt genannten Zweck Luft in so starkem Maße aus dem Trocknergehäuse abgesaugt werden, daß die optimale Lösemittelkonzentration bei weitem nicht erreicht wird. Trotzdem läßt sich ein Austreten von Lösemitteldämpfen in den Umgebungsbereich der Trocknergehäuse und Druckwerke nicht völlig unterbinden, so daß die gesamte Druckmaschine mit einer nach unten offenen Haube überdeckt werden muß, aus der eine weitere Luftabsaugung stattfindet, um die sich in der Haube ansammelnden Lösemitteldämpfe ebenfalls der Abscheideanlage zuzuführen. In der aus der Maschinenhaube abgesaugten Luft ist die Lösemittelkonzentration noch geringer und damit ungünstiger als in der aus den Trocknergehäusen entnommenen Luft.

Für den Betrieb der bekannten Trocknervorrichtungen ist ein hoher Energieaufwand erforderlich und der Erfindung liegt die Aufgabe zugrunde, diesen Energieaufwand zu vermindern ohne dabei die Trocknerleistung zu verschlechtern.

Zur Lösung dieser Aufgabe sieht die Erfindung die im Anspruch 1 zusammengefaßten Merkmale vor.

Diesen erfindungsgemäßen Maßnahmen liegt die Erkenntnis zugrunde, daß die durch die Prallstrahlen hervorgerufene Trocknungswirkung bei zunehmendem Trocknungsgrad stark nachläßt, da sich auf der Farboberfläche eine Gelschicht ausbildet, die selbst bei höherer Anströmgeschwindigkeit und längerer Verweildauer eines jeden Papierbahnabschnittes im Trockner kaum noch Lösemittel aus tieferen Farbschichten an die Oberfläche gelangen läßt. Die bisher unternommenen Versuche, durch immer noch höhere Gebläseleistungen und immer noch längere Laufstrecken der Papierbahn im Trocknergehäuse zu einer besseren Durchtrocknung zu kommen, haben daher zu einer im Vergleich zum erreichten Effekt weit überproportionalen Steigerung des Aufwandes geführt.

Insbesondere ergibt sich aus der obigen Erkenntnis, daß die Luftstrahlen, die von der einen der beiden Prallstrahl-Düsenanordnungen gegen die "trockene", d.h. nicht frisch bedruckte Seite der Papierbahn geblasen werden, so gut wie nicht zur Trocknung beitragen. Somit dienen sie im wesentlichen nur dazu, die Papierbahn gegen den Druck der Luftstrahlen abzustützen, die gegen die "nasse" Papierbahnseite geblasen werden.

Wie in der Praxis durchgeführte Versuche gezeigt haben, ist eine derartige Abstützung mit Hilfe der erfindungsgemäß vorgesehenen Leitfläche insbesondere bei sehr hohen Papierbahnbahngeschwindigkeiten in völlig ausreichender Weise möglich. Dies ist insofern überraschend, als man zunächst vermuten könnte, daß zwischen der ebenen Papierbahnfläche und dem ebenen Flächenbereich der Leitfläche wegen der hohen Geschwindigkeit, mit der sich die Papierbahn bewegt, ein Venturi-Effekt eintritt, der zu einer Ansaugung zwischen diesen zueinander parallelen Flächen führt. Tatsächlich reißt aber die Papierbahn auf jeder ihrer Seiten aufgrund ihrer Rauhigkeit eine Luftschicht mit sich mit, die bei hohen Geschwindigkeiten senkrecht zur Bewegungsrichtung gemessen mehrere Zentimeter dick sein kann. Dadurch, daß diese Luftschicht durch einen sich nach hinten verjüngenden "Trichter", der von der Papierbahn und dem gekrümmten Flächenabschnitt gebildet wird, in den nachfolgenden Luftspalt mit gleichförmiger Weite hineingerissen und -gepreßt wird, entsteht in diesem Luftspalt ein ausreichend hoher Druck, um eine Berührung zwischen der Papierbahn und der Leitfläche mit Sicherheit auszuschließen. Um bei langsameren Papierbahngeschwindigkeiten, beispielsweise beim Anfahren oder Abbremsen der Druckmaschine für einen ausreichenden Überdruck zu sorgen, kann vorzugsweise eine Vorrichtung vorgesehen sein, um Blasluft in den Luftspalt zwischen Papierbahn und Leitfläche einzublasen. Die hierfür benötigte Luftmenge ist erheblich geringer, als die von der bisher für erforderlich gehaltenen zweiten Prallstrahl-Düsenanordnung und dem zugehörigen Gebläse umgewälzten Luftmenge.

Aufgrund der erfindungsgemäßen Anordnung kann somit ohne eine Verminderung des Trocknungseffektes auf eine von jeweils zwei Prallstrahl-Düsenanordnungen und das zugehörige Gebläse verzichtet werden, so daß eine 50%ige Reduzierung der Gebläseleistung erzielt wird. Bei einer Rotations-Tiefdruckmaschine, die für einen beidseitigen 4-Farben-Druck acht Druckwerke umfaßt, führt dies zu einer immensen Energieeinsparung.

Bei herkömmlichen Rotations-Tiefdruckmaschinen ist es erforderlich, hinter den Trockenvorrichtungen jeweils eine sogenannte Dampflanze anzuordnen. Es handelt sich dabei um ein quer zur Bewegungsrichtung der Papierbahn verlaufendes Rohr mit einer Vielzahl von Düsenöffnungen, durch die Wasserdampf auf die Papierbahn strömt, um diese zu befeuchten. Dadurch wird ein Schrumpfungsprozeß korrigiert, den die Papierbahn in den herkömmlichen Trocknern erleidet und der ansonsten die Registergenauigkeit beeinträchtigen würde.

Ein besonderer Vorteil der erfindungsgemäßen Trockenvorrichtung besteht darin, daß die eben beschriebene Dampflanze in sie integriert werden kann. Vorzugsweise wird sie unmittelbar hinter der Einrichtung zum Einblasen von Luft Luft in den zwischen der Papierbahn und der Leitfläche gebildeten Luftspalt so angeordnet, daß auch der Wasserdampf in diesen Luftspalt strömt. Dadurch läßt sich anders als beim Stand der Technik, bei dem der größte Teil des Wasserdampfes nicht in die Papierbahn eindringt, eine sehr intensive Befeuchtung der Papierbahn erreichen, wodurch zusätzlich Wärmeenergie eingespart wird.

Außerdem trägt der Wärmeinhalt des Wasserdampfes zu einer verstärkten Ausdiffusion des Losemittels aus dem Papier und der aufgebrachten Farbschicht bei. Bildet man überdies, wie dies vorzugsweise geschieht, das Gehäuse der erfindungsgemäßen Trockenvorrichtung so aus, daß sie mit Ausnahme von zwei engen Spalten, durch die die Papierbahn ein- bzw. austritt, völlig geschlossen ist, so wird die im Trocknergehäuse zirkulierende Luft mit Feuchtigkeit angereichert, so daß die Papierbahn von vorneherein weniger stark schrumpft.

Ein weiterer Vorteil der nahezu geschlossenen Gehäuseausbildung besteht darin, daß die im Gehäuse zirkulierende Luft wesentlich starker mit Lösemittel angereichert werden kann, ohne daß es zu einem Austreten von Lösemitteldämpfen aus dem Trocknergehäuse kommt. Es lassen sich daher in der aus dem Trocknergehäuse abgesaugten Luft Lösemittelkonzentrationen nahe dem gesetzlich zugelassenen Wert von 50 % der unteren Explosionsgrenze erreichen, wodurch der Wirkungsgrad der Lösemittel-Adsorptionsanlage erheblich verbessert wird. Außerdem erübrigt sich eine Absaugung aus der Maschinenhaube.

Bei Rotations-Tiefdruckmaschinen, die eine Final-Trockenstrecke aufweisen, in der der restliche Lösemittelgehalt im fertig gedruckten Produkt weiter abgesenkt wird, ist es vorteilhaft, die in dieser Final-Trockenstrecke anfallende, einen hohen Wärmegehalt aufweisende aber nur relativ schwach mit Lösemitteldämpfen beladene Luft der erfindungsgemäßen Trockenvorrichtung zuzuführen, um hier einen Teil in der der Final-Trockenstrecke erzeugten Wärme zu nutzen und die Luft weiter mit Lösemittel anzureichern, bevor sie der Abscheideanlage zugeführt wird.

Zsammenfassend ist festzustellen, daß durch die erfindungsgemäßen Maßnahmen nicht nur die für den Betrieb der Trockenvorrichtung erforderliche elektrische Leistung erheblich gesenkt sondern auch die Weglänge beträchtlich verringert werden kann, auf der die Papierbahn die Trockenvorrichtung durchlaufen muß, um eine weitere Bearbeitung ohne die Gefahr eines Verwischens der Farbe zu ermöglichen. Tatsächlich wird die Trockenstrecke so kurz, daß die Trockenvorrichtung von der Papierbahn zwischen Eintritts- und Austrittsspalt geradlinig durchlaufen werden kann und keinerlei Leitspindeln benötigt. Somit ist eine derartige Trockenvorrichtung optimal für einen Einbau in eine Rotationstiefdruckmaschine geeignet, bei der die Druckwerke in Turmbauweise übereinander angeordnet sind und die Papierbahn in jedem der Türme nur durch die Formzylinder und Presseure der Druckwerke, ansonsten aber berührungsfrei geführt wird, wie dies in der älteren Europäischen Patentanmeldung 93 117 070.8 beschrieben ist.

Diese und weitere Vorteile sind in den Unteransprüchen niedergelegt.

Die Erfindung wird im folgenden anhand eines Ausführungsbeispiels unter Bezugnahme auf die Zeichnung beschrieben; in dieser zeigt die einzige Figur eine eine stark schematisierte, teilweise geschnittene Seitenansicht einer erfindungsgemäßen Trockenvorrichtung.

Die Trockenvorrichtung 1 umfaßt ein weitgehend geschlossenes Gehäuse 2, in dessen in der Figur linken Teil ein nicht näher dargestelltes Gebläse untergebracht ist, das aus dem Inneren des Gehäuses Luft ansaugt und über eine Vielzahl von Düsenrohren 4 in Richtung der Pfeile L auf eine Papierbahn 6 bläst, die das Trocknergehäuse 2 in Richtung der Pfeile P von oben nach unten durchläuft. Dabei ist angenommen, daß sich unmittelbar oberhalb der Trockenvorrichtung 1 das Druckwerk einer Rotations-Tiefdruckmaschine befindet, in dem die Papierbahn auf der in der Figur linken Seite bedruckt worden ist.

Um eine ausreichende Trocknung sicherzustellen, sind mehrere zueinander parallele Düsenrohre 4 so angeordnet, daß sie in Bewegungsrichtung der Papierbahn 6 hintereinander der frisch bedruckten Seite der Papierbahn 6 gegenüberliegen. Dabei erstrecken sich die Düsenrohre 4, von denen jedes eine Vielzahl von Luft-Austrittsdüsen aufweist, quer zur Bewegungsrichtung der Papierbahn 6 in etwa über deren gesamte Breite. Die Verbindungsleitungen, über die den Düsenrohren 4 die vom Gebläse kommende Luft zugeführt wird, sind im Schnitt der Figur nicht zu sehen.

Auf der den Düsenrohren 4 gegenüberliegenden Seite der Papierbahn 6 ist ein im Querschnitt tragflächenförmiger Hohlkörper 8 so angeordnet, daß er sich mit einem ebenen Flächenbereich 9 seiner Außenfläche parallel zur Papierbahn 6 und in einem geringen Abstand zu dieser erstreckt. Senkrecht zur Zeichenebene der Figur besitzt der Hohlkörper 8 ebenfalls eine Ausdehnung, die in etwa der Breite der Papierbahn quer zur Bewegungsrichtung entspricht.

An seinem oberen Ende geht der ebene Flächenbereich 9 in einen gekrümmten Flächenbereich 10 über, dessen Mantellinien senkrecht zur Zeichenebene parallel zur Papierbahn 6 verlaufen, der aber im dargestellten Schnitt so von der Papierbahn weggebogen ist, daß sich der zwischen der Papierbahn 6 und den Flächenbereichen 9, 10 gebildete Luftspalt 11 zum Eintrittsende der Papierbahn hin erweitert.

Auf diese Weise wird durch die in Richtung der Pfeile P erfolgende Vorwärtsbewegung der Papierbahn 6 eine ausreichend große Menge an Luft in diesen Luftspalt 11 hinein mitgerissen, daß sich zwischen der Papierbahn 6 und der von den Flächenbereichen 9, 10 gebildeten Leitfläche ein Luftpolster bildet, an dem sich die Papierbahn 6 gegen den von den Luftströmen L der Düsenrohre 4 ausgeübten Druck abstützen kann, ohne mit der Leitfläche 9, 10 in unmittelbare Berührung zu kommen. Papierreißer und Kratzer in der Farbe, mit der auch die den Leitflächen 9, 10 zugewandte Seite der Papierbahn 6 bereits bedruckt sein kann, werden somit wirkungsvoll vermieden.

Da das Gehäuse 2 vorzugsweise als nahezu geschlossene Einheit ausgebildet ist, die nur einen sehr engen Eintrittsspalt 14 für die Papierbahn 6 an ihrem oberen Ende und einen ebenso engen Austrittsspalt 15 an ihrem unteren Ende aufweist, kann es zur Stabilisierung des im Luftspalt 11 aufgebauten Luftpolsters vorteilhaft sein, im Bereich des oberen Endes des Luftspaltes Druckluft zuzuführen, wie dies durch die Pfeile D angedeutet ist. Dabei kann das Innere des Hohlkörpers 8 als Druckluft-Leitungsraum verwendet werden. Die pro Zeiteinheit erforderliche Menge an Blasluft ist wesentlich geringer, als die Luftmenge, die von der gegenüberliegenden, von den Düsenrohren 4 gebildeten Prallstrahl-Düsenanordnung gegen die Papierbahn 6 geblasen wird. Der für die Erzeugung und Zufuhr dieser Blasluft erforderliche Energieaufwand ist somit im Vergleich zur Gebläseleistung der Prallstrahl-Düsenanordnung vernachlässigbar klein.

Unterhalb der Druckluft-Düsenreihe ist eine Dampflanze 18 eingebaut, die von einem sich quer zur Bewegungsrichtung der Papierbahn 6 und über deren ganze Breite erstreckenden Rohr gebildet wird, das eine Vielzahl von Düsenöffnungen aufweist, die es ermöglichen, durch das Rohr zugeführten Wasserdampf in Richtung des Pfeiles W auf die Papierbahn zu blasen. Diese Befeuchtung der Papierbahn ist erforderlich, um zu verhindern, daß die Papierbahn durch einen im Trockner ansonsten stattfindenden Wasserentzug schrumpft, wodurch die Registergenauigkeit beeinträchtigt würde. Diese Anordnung der Dampflanze ermöglicht nicht nur eine Verkleinerung der gesamten Druckmaschine sondern hat auch den Vorteil, daß der ausströmende Dampf in sehr intensiven Kontakt mit der Papierbahn gebracht werden kann. Dadurch sinkt die benötigte Dampfmenge, was zu einer Energieeinsparung beiträgt. Außerdem wird der Wärmeinhalt des Dampfes im Trockner genutzt, um das Ausdiffundieren des Lösungsmittels aus der Farbe zu beschleunigen. Es kann also auch Trocknungsenergie eingespart werden.

Die Rohrleitungen, die dazu dienen, aus dem Gehäuse 2 mit Losemitteldämpfen beladene Luft ab- und einer Adsorptions- und Abscheideanlage zuzuführen, sind in der Figur ebenso weggelassen, wie optionale Rohrleitungen, durch die dem Gehäuse 2 vorgewärmte und eventuell bereits mit geringe Lösemittelmengen enthaltende Luft, beispielsweise von einer Finaltrockenstrecke der Druckmaschine zugeführt werden kann.

Wesentliche Aspekte, die der Figur deutlich entnehmbar sind, sind die Kürze der Trockenstrecke und die Tatsache, daß die Papierbahn 6 das Trocknergehäuse 2 völlig berührungsfrei durchläuft, die Trockenvorrichtung also ohne Leitspindeln auskommt.

## Patentansprüche

1. Trockenvorrichtung für eine Papierbahn, die eine Rotationsdruckmaschine, insbesondere eine Rotationstiefdruckmaschine durchläuft, wobei die Trockenvorrichtung unmittelbar hinter einem Druckwerk der Druckmaschine angeordnet ist und ein Gehäuse, das von der Papierbahn durchlaufen wird, sowie eine Gebläseanordnung und sich quer zur Bewegungsrichtung der Papierbahn im wesentlichen über deren gesamte Breite erstreckende Düsenrohre umfaßt, durch die von der Gebläseanordnung aus dem Gehäuse angesaugte Luft auf die Papierbahn geblasen wird, dadurch **gekennzeichnet,** daß die Düsenrohre (4) nur auf der frisch bedruckten Seite der Papierbahn (6) angeordnet sind, und daß auf der den Düsenrohren (4) gegenüberliegenden Seite der Papierbahn (6) eine Leitfläche (9, 10) vorgesehen ist, an der sich die Papierbahn (6) über ein Luftpolter berührungsfrei abstützt.

2. Trockenvorrichtung nach Anspruch 1, dadurch **gekennzeichnet,** daß die Leitfläche (9, 10) einen ebenen Flächenbereich (9) umfaßt, der sich im wesentlichen so parallel zur Papierbahn (6) erstreckt, daß er mit dieser einen Luftspalt (11) mit in etwa gleichbleibender Weite einschließt, und daß der ebene Flächenbereich (9) an seinem in Bewegungsrichtung der Papierbahn (6) vorderen Ende in einen gekrümmten Flächenbereich (10) übergeht, dessen Mantellinien quer zur Bewegungsrichtung parallel zur Papierbahn (6) verlaufen und der in Längsrichtung so von ihr weggebogen ist, daß sich der zwischen ihm und der Papierbahn (6) eingeschlossene Luftspalt zur Eintrittsseite der Papierbahn (6) hin erweitert.

3. Trockenvorrichtung nach Anspruch 1 oder 2, dadurch **gekennzeichnet,** daß die Flächenbereiche (9, 10), mit denen die Leitfläche der Papierbahn (6) gegenüberliegt, zusammen etwa größer sind als der Flächenbereich, mit dem die Düsenrohre (4) der anderen Seite der Papierbahn (6) gegenüberliegen.

4. Trockenvorrichtung nach einem der Ansprüche 1 bis 3, dadurch **gekennzeichnet,** daß die Leitfläche (9, 10) eine Außenfläche eines neben der Bewegungsbahn der Papierbahn (6) angeordneten Hohlkörpers (8) ist.

5. Trockenvorrichtung nach einem der Ansprüche 1 bis 4, dadurch **gekennzeichnet,** daß eine Einrichtung zum Einblasen von Luft in den zwischen der Leitfläche (9, 10) und der Papierbahn (6) eingeschlossenen Luftspalt angeordnet ist.

6. Trockenvorrichtung nach Anspruch 5, dadurch **gekennzeichnet,** daß die Einrichtung zum Einblasen von Luft im Bereich des gekrümmten Flächenabschnittes (10) angeordnet ist.

7. Trockenvorrichtung nach einem der Ansprüche 1 bis 6, dadurch **gekennzeichnet,** daß eine Einrichtung (18) zum Einblasen von Wasserdampf in den Luftspalt (11) zwischen der Leitfläche (9, 10) und der Papierbahn (6) vorgesehen ist.

8. Vorrichtung nach Anspruch 5 oder 6 in Verbindung mit Anspruch 7, dadurch **gekennzeichnet,** daß die Einrichtung zum Einblasen von Luft in Bewegungsrichtung der Papierbahn (6) vor der Einrichtung (18) zum Einblasen von Wasserdampf angeordnet ist.

9. Trockenvorrichung nach einem der vorhergehenden Ansprüche, dadurch **gekennzeichnet,** daß das Gehäuse (2) als nahezu geschlossene Einheit mit engen Ein- und Austrittsspalten (14, 15) für die Papierbahn (6) ausgebildet ist.

10. Trockenvorrichtung nach einem der vorhergehenden Ansprüche, dadurch **gekennzeichnet,** daß der Trockenvorrichtung erwärmte und mit Lösemittel vorbeladene Luft von einer Finaltrockenstrecke der Rotationsdruckmaschine zugeführt wird.

11. Trockenvorrichtung nach einem der Ansprüche 5 bis 10, dadurch **gekennzeichnet,** daß die erwärmte und mit Lösemittel vorbeladene Luft aus der Finaltrockenstrecke der Einrichtung zum Einblasen von Luft in den zwischen der Leitfläche (9, 10) und der Papierbahn eingeschlossenen Luftspalt zugeführt wird.

## Claims

1. A drying apparatus for a web of paper which passes through a rotary printing machine, in particular a rotary intaglio printing machine, wherein the drying apparatus is arranged immediately downstream of a printing mechanism of the printing machine and includes a housing through which the web of paper passes, and a fan arrangement and nozzle pipes which extend transversely to the direction of movement of the web of paper substantially over the entire width thereof and through which air, that is sucked out of the housing by the fan arrangement, is blown onto the web of paper, characterised in that the nozzle pipes (4) are arranged only on the freshly printed side of the web of paper (6) and that provided on the side of the web of paper (6), that is opposite to the nozzle pipes (4), is a guide surface (9, 10) at which the web of paper (6) is supported in a contact-free manner by way of an air cushion.

2. A drying apparatus according to claim 1 characterised in that the guide surface (9, 10) includes a flat surface region which extends substantially parallel to the web of paper (6) so that, with the web of paper, the surface region includes an air gap (11) of approximately uniform width, and that, at its end which is at the front in the direction of movement of the web of paper (6), the flat surface region (9) goes into a curved surface region (10) whose generatrices, transversely to the direction of movement, extend parallel to the web of paper (6) and which in the longitudinal direction is curved away from same in such a way that the air gap enclosed between it and the web of paper (6) increases in width towards the entry side of the web of paper (6).

3. A drying apparatus according to claim 1 or claim 2 characterised in that the surface regions (9, 10) with which the guide surface is disposed opposite the web of paper (6) are together somewhat larger than the surface region with which the nozzle pipes (4) are disposed opposite the other side of the web of paper (6).

4. A drying apparatus according to one of claims 1 to 3 characterized in that the guide surface (9, 10) is an outside surface of a hollow body (8) arranged beside the path of cement of the web of paper (6).

5. A drying apparatus according to one of clams 1 to 4 characterized in that there is a device for injecting air into the air gap enclosed between the guide surface (9, 10) and the web of paper (6).

6. A drying apparatus according to claim 5 characterised in that the device for injecting air is arranged in the region of the curved surface portion (10).

7. A drying apparatus according to one of claims 1 to 6 characterised in that there is provided a device (18) for injecting steam into the air gap (11) between the guide surface (9, 10) and the web of paper (6).

8. Apparatus according to claim 5 or claim 6 in conjunction with claim 7 characterised in that, in the direction of movement of the web of paper (6), the device for injecting air is arranged upstream of the device (18) for injecting steam.

9. A drying apparatus according to one of the preceding claims characterised in that the housing (2) is in the form of an almost closed unit with narrow entry and exit openings (14, 15) for the web of paper (6).

10. A drying apparatus according to one of the preceding claims characterised in that the drying apparatus is fed with heated air which is pre-charged with solvent, from a final drying section of the rotary printing machine.

11. A drying apparatus according to one of claims 5 to 10 characterised in that the heated air which is pre-charged with solvent from the final drying section is fed to the device for injecting air into the air gap enclosed between the guide surface (9, 10) and the web of paper.

## Revendications

1. Dispositif de séchage pour une bande de papier qui passe à travers une machine à imprimer rotative, en particulier une rotative hélio, dans lequel le dispositif de séchage est disposé immédiatement derrière un élément d'impression de la machine à imprimer et comprend un boîtier qui est traversé par la bande de papier ainsi qu'une soufflerie et des tuyères s'étendant transversalement par rapport à la direction de déplacement de la bande de papier sensiblement sur la totalité de sa largeur, tuyères à travers lesquelles l'air aspiré par la soufflerie hors du boîtier est soufflé sur la bande de papier, caractérisé en ce que les tuyères (4) sont uniquement disposées sur le côté fraîchement imprimé de la bande de papier (6) et en ce qu'il est prévu sur le côté de la bande de papier (6) opposée aux tuyères (4) une surface de guidage (9, 10) sur laquelle la bande de papier (6) s'appuie sans contact par l'intermédiaire d'un coussin d'air.

2. Dispositif de séchage selon la revendication 1, caractérisé en ce que la surface de guidage (9, 10) comprend une zone de surface plane (9), qui s'étend sensiblement parallèlement à la bande de papier (6) de telle sorte qu'elle entoure avec cette dernière une fente d'air avec une largeur environ constante, et en ce que la zone de surface plane (9) se transforme à son extrémité avant dans la direction de déplacement de la bande de papier (6) en une zone de surface courbée (10), dont les lignes d'enveloppes s'étendent transversalement à la direction de déplacement parallèlement à la bande de papier (6) et qui est pliée dans la direction longitudinale en éloignement de la bande de papier de telle sorte que la fente d'air comprise entre la zone de surface courbée et la bande de papier (6) s'élargit vers le côté d'entrée de la bande de papier (6).

3. Dispositif de séchage selon la revendication 1 ou 2, caractérisé en ce que les zones de surface (9, 10) avec lesquelles la surface de guidage est opposée à la bande de papier (6) sont ensemble de dimensions quelque peu supérieures à la zone de surface avec laquelle les tuyères (4) sont opposées à l'autre côté de la bande de papier (6).

4. Dispositif de séchage selon l'une des revendications 1 à 3, caractérisé en ce que la surface de guidage (9, 10) est une surface extérieure d'un corps creux (8) disposé à côté de la voie de déplacement de la bande de papier (6).

5. Dispositif de séchage selon l'une des revendications 1 à 4, caractérisé en ce qu'il est prévu un dispositif pour souffler de l'air dans la fente d'air comprise entre la surface de guidage (9, 10) et la bande de papier (6).

6. Dispositif de séchage selon la revendication 5, caractérisé en ce que le dispositif pour souffler de l'air est disposé dans la zone de la section de surface courbée (10).

7. Dispositif de séchage selon l'une des revendications 1 à 6, caractérisé en ce qu'il est prévu un dispositif (18) pour souffler de la vapeur d'eau dans la fente d'air (11) entre la surface de guidage (9, 10) et la bande de papier (6).

8. Dispositif de séchage selon la revendication 5 ou 6 en combinaison avec la revendication 7, caractérisé en ce que le dispositif pour souffler de l'air est disposé dans la direction de déplacement de la bande de papier (6) devant le dispositif (18) pour souffler de la vapeur d'eau.

9. Dispositif de séchage selon l'une des revendications précédentes, caractérisé en ce que le boîtier (2) est réalisé sous la forme d'une unité presque fermée avec d'étroites fentes d'entrée et de sortie (14, 15) pour la bande de papier (6).

10. Dispositif de séchage selon l'une des revendications précédentes, caractérisé en ce que de l'air réchauffé et chargé préalablement en solvant est conduit au dispositif de séchage à partir d'un parcours de séchage final de la machine à imprimer rotative.

11. Dispositif de séchage selon l'une des revendications 5 à 10, caractérisé en ce que l'air réchauffé et préalablement chargé en solvant est conduit hors du parcours de séchage final au dispositif pour souffler de l'air dans la fente d'air comprise entre la surface de guidage (9, 10) et la bande de papier.
